# EUROPÄISCHE PATENTSCHRIFT

(11) **EP 0 844 633 B1**
(45) Veröffentlichungstag und Bekanntmachung des Hinweises auf die Patenterteilung: **14.03.2001**
(21) Anmeldenummer: 97440117.6
(22) Anmeldetag: 25.11.1997
(51) Int. Cl.: H01H 19/18, E06B 9/88, E06B 9/70

(54) **Endlagenschaltvorrichtung einer elektromotorisch angetriebenen Jalousie**
Device with end position switches for an electric motor-driven venetian blind
Dispositif de commutation de fin de course pour un store à lamelles

(30) Priorität: 26.11.1996 DE 19648825
(43) Veröffentlichungstag der Anmeldung: 27.05.1998
(73) Patentinhaber: ALCATEL, 75008 Paris (FR)
(72) Erfinder: Fechtig, Helmut, 79848 Bonndorf-Wellendingen (DE); Neukum, Heinz, 79780 Stühlingen-Wangen (DE)
(74) Vertreter: Knecht, Ulrich Karl, Dipl.-Ing.

(56) Entgegenhaltungen:
- DE-A- 2 426 719
- DE-A- 3 011 706
- DE-A- 3 721 107
- US-A- 4 372 367

## Beschreibung

Die Erfindung betrifft eine Schaltvorrichtung für wenigstens eine Endlage einer elektromotorisch angetriebenen Jalousie mit wenigstens einem Paar vom Motor über ein Untersetzungsgetriebe und ein Differenzengetriebe unterschiedlich schnell angetriebener, am Umfang eine Schaltkerbe aufweisender kreisförmiger Steuerscheiben, die mit einem in die Schaltkerben eingreifenden Schalthebel eines elektrischen Schalters zusammenwirken.

Eine solche Schaltvorrichtung ist bekannt (DE-A-2426719). Diese bekannte Schaltvorrichtung weist bereits Steuerscheibenpaare auf, mit denen die Abschaltpunkte der Jalousie in einer oder beiden Endlagen derselben justiert werden können.

Weiterhin ist eine Betätigungsvorrichtung für eine Schaltvorrichtung zur Einstellung einer elektromotorisch angetriebenen Jalousie bekannt, vgl. DE-A-37 21 107, die ein Paar unterschiedlich schnell angetriebener, am Umfang jeweils eine Schaltkerbe und wenigstens ein Sackloch aufweisende Steuerscheiben enthält. Mit den Steuerscheiben wirkt ein in die Schaltkerben eingreifender Schalthebel zusammen. Die Steuerscheiben sind in verschiedenen gegenseitigen Drehstellungen rastend feststellbar und derart in einem Gehäuse angeordnet, dass sie durch ein mit einem Deckel verschließbaren Fenster zugänglich sind. In dem Deckel ist für jedes Steuerscheibenpaar ein drehbarer und entgegen einer Rückstellkraft in einer gedrückten Stellung arretierbarer Stellbolzen vorgesehen. Bei dieser Betätigungsvorrichtung entfällt zwar ein direktes manuelles Verstellen der Steuerscheiben, jedoch bereitet der Entriegelungsvorgang des Stellbolzens bei zusammengefalteter Jalousie im Fenstersturz Schwierigkeiten, so dass oft nur mit einem Spezialwerkzeug und Wegbiegen der Jalousie eine Entriegelung möglich ist. Schließlich ist noch ein Wellen-Endschalter mit Schaltungsauslöseelementen bekannt, vgl. DE-A-30 11 706, bei dem durch Einstelldrücker eine Endlage festgelegt wird. Allerdings muss bei diesem Wellen-Endschalter während des gesamten Einstellvorgangs der Einstelldrücker betätigt bleiben. Das führt ebenso wie bei der zuvor besprochenen Lösung wegen der schlechten Zugänglichkeit bei zusammengefalteter Jalousie, also in der oberen Endlage, zu erheblichen Schwierigkeiten beim Einstellvorgang.

Da das Justieren der Abschaltpunkte an einem in der Kopfschiene eingebauten Jalousiemotor immer noch unbequem ist, geht das Bestreben dahin, die Montagefreundlichkeit der Jalousiemotoren in diesem Sinne weiter zu verbessern. Das der Erfindung zugrunde liegende technische Problem besteht deshalb darin, das Einstellen der Abschaltpunkte eines Jalousiemotors weiter zu vereinfachen.

Dieses technische Problem ist erfindungsgemäß dadurch gelöst, daß eine von außen an die Steuerscheiben anstellbare und dabei in den Umfang der Steuerscheiben eingreifbare, selbsthaltende Blockiervorrichtung vorgesehen ist. Durch die erfindungsgemäße Lösung ist das Einstellen der Abschaltpunkte der Jalousie in den Endlagen derart stark vereinfacht, daß nur noch ein Stift, beispielsweise ein Schraubendreher, kurzzeitig in eine Öffnung des Jalousiemotors hineingedrückt und die Jalousie durch Betätigung eines bequem zugänglichen Tastschalters in die jeweilige Endlage gebracht werden muß.

Vorteilhafte Einzelheiten der Erfindung sind in den Ansprüchen 2 bis 6 enthalten, welche nachstehend anhand der Figuren 1 bis 10 näher erläutert ist. Es zeigen:
- Fig. 1: einen Jalousiemotor mit der erfindungsgemäßen Schaltvorrichtung,
- Fig. 2: den prinzipiellen Aufbau der neuen Schaltvorrichtung in der Ruhestellung,
- Fig. 3: die Schaltvorrichtung gemäß Fig. 2 in einer anderen Arbeitsstellung,
- Fig.4: die Schaltvorrichtung gemäß Fig. 2 in einer weiteren Arbeitsstellung,
- Fig.5: eine Steuerscheibe in Seitenansicht
- Fig.6: ein Steuerscheibenpaar
- Fig. 7: eine Steuerscheibe in Seitenansicht, welche für ein anderes Steuerscheibenpaar vorgesehen ist,
- Fig. 8: eine Seitenansicht eines Teils der neuen Schaltvorrichtung,
- Fig. 9: die Schaltvorrichtung entlang der Linie AB in Fig. 8 geschnitten und
- Fig. 10: die Draufsicht auf die vollständige Schaltvorrichtung gemäß Fig. 8 und 9.

Fig. 1 zeigt einen im wesentlichen rein äußerlich handelsüblichen Jalousiemotor mit einem Gehäuse 1, in dem die Schaltvorrichtung für das Einstellen der Abschaltpunkt der Jalousie in der oberen und/oder unteren Endlage im Bereich des Deckels 2 eingebaut ist. Der Deckel 2 weist die Öffnungen 3 und 4 auf, deren Funktion noch erklärt werden wird. Außerdem ist der Jalousiemotor über einen Tastschalter 5 mit dem Netz verbunden. Je nach Betätigung einer der beiden Tasten des Tastschalters 5 läuft der Jalousiemotor in der einen oder anderen Drehrichtung, wobei die vom Jalousiemotor betätigte Jalousie entweder geöffnet (AUF) oder geschlossen (AB) wird.

Fig. 2 zweigt den prinzipiellen Aufbau der neuen Schaltvorrichtung. Es ist der elektrische Schalter 6 zu erkennen, welcher den Stromkreis des Jalousiemotors unterbricht, wenn die Jalousie eine Endlage erreicht hat. Außerdem ist eine Steuerscheibe 7 mit einer Kerbe 8 am Umfang erkennbar. Die Betätigung des Schaltarmes 9 des Schalters 6 erfolgt bei diesem Ausführungsbeispiel über einen Hebel 10, welcher um die Achse 11 schwenkbar gelagert ist. Der Hebel 10 ist derart mittels einer - nicht gezeigten - Feder vorgespannt, daß er - ohne Einwirkung von außen - an den Umfang der Steuerscheibe 7 angestellt ist. Der Umfang der Steuerscheibe 7 ist mit einer Ausnehmung 12 versehen, welche in einer Hinterschneidung 13 endet. Im Bereich des Deckels 2 ist an einem Halter 14 der Schieber 15 gegen die Kraft der Feder 16 in Richtung des Pfeiles 17 längsverschiebbar gelagert.

Der Schieber 15 besitzt auf der einen Seite einen Arm 18 und auf der anderen Seite eine Verdickung 19, in welcher in der Zeichenebene hintereinander zwei gegen Federkraft bewegliche Stifte 20 angeordnet sind. In Fig. 2 ist nur ein Stift 20 zu erkennen. Die Stifte 20 besitzen an ihrem oberen Ende eine Verdickung 21. Die Stifte 20 sind in der Verdickung 21 in Richtung des Pfeiles 17 federnd gelagert.

Es sei darauf hingewiesen, daß die Schaltvorrichtung für die Einstellung der Abschaltpunkte in einer jeden Endlage folgende Teile benötigt: Einen Schalter 6, ein Steuerscheibenpaar, einen Hebel 10, einen Schieber 15 mit zwei Stiften 20.

Bei der in Fig. 2 gezeigten Anordnung befindet sich der Schieber 15 in der Ruhestellung, d.h. er ist nicht verschoben. Die Schaltnocke des Hebel 10 ist in die Kerbe 8 eingedrungen, d.h. daß die beiden in der Bildebene hintereinander angeordneten Steuerscheiben 7 des Steuerscheibenpaares die gleiche Drehstellung einnehmen. Dadurch war es dem Schaltarm 9 des Schalters 6 möglich, nach links zu schwenken, so daß der Schalter 6 geöffnet ist und den Stromkreis des Jalousiemotors geöffnet hat.

Die aus Fig. 2 ersichtliche Stellung des Steuerscheibenpaares, des Hebels 10 und des Schaltarmes 9 des Schalters 6 entspricht einer Stellung der Schaltvorrichtung für eine Endlage der Jalousie.

Nun ist es aber denkbar, daß die Schaltvorrichtung eine Stellung besitzt, welche einer Endlage einer Jalousie entspricht, beispielsweise weil der Jalousiemotor mit einer derart voreingestellten Schaltvorrichtung ausgeliefert worden ist, die Jalousie selbst sich aber nicht in der entsprechenden Endlage befindet. Wie dann verfahren wird, ist nachstehend anhand der Figuren 3 und 4 erläutert.

In Fig. 3 ist die Schaltvorrichtung gezeigt, nachdem der Schieber 15 durch einen in die Öffnung 4 eingeführten Stift in Richtung des Pfeiles 22 verschoben worden ist. Dabei hat der Arm 18 den Schaltarm 9 des Schalters 6 nach rechts gedrückt, wodurch der Schalter 6 geschlossen worden ist. Außerdem sind die Verdickungen 21 der Stifte 20 an den Umfang des Steuerscheibenpaares 7 angestellt worden. Wenn jetzt durch Betätigung der entsprechenden Taste (AUF oder AB) des Tastschalters 5 der Motor eingeschaltet wird, dann ergibt sich nach einer halben Umdrehung des Steuerscheibenpaares die Lage von Verdickungen 21 und Ausnehmungen 12.

Nach einer ganzen Umdrehung des Steuerscheibenpaares 7 sind - wie aus Fig. 4 ersichtlich - die Verdickungen 21 in die Ausnehmungen 12 eingedrückt worden und die Verdickungen 21 haben in den Hinterschneidungen 13 eingerastet. Der Schieber 15 hält sich selbst in dieser Stellung. Der Motor kann jetzt durch Betätigung der entsprechenden Taste des Tastschalters 5 solange eingeschaltet bleiben, bis die Jalousie die gewünschte Endstellung erreicht hat. Dann wird kurzzeitig die andere Taste des Tastschalters 5 betätigt, wodurch das Steuerscheibenpaar in entgegengesetzte Richtung dreht. Dadurch kommen die Verdickungen 21 aus den Hinterschneidungen 13 frei, und der Schieber 15 wird von der Feder 16 in die Ruhelage befördert. Der Hebel 10 rastet wieder in die Kerbe 8 ein.

Die Einstellung des Abschaltpunktes der Jalousie in einer Endlage ist damit beendet. Die Einstellung des Abschaltpunktes der anderen Endlage erfolgt in entsprechender Weise mit einem zweiten Schieber, einem zweiten Steuerscheibenpaar und einem zweiten Schalter.

Die Figuren 5 und 6 verdeutlichen die Form einer Steuerscheibe bzw. eines Steuerscheibenpaares. Wie Fig. 6 zeigt, weist die Steuerscheibe am Umfang über die Breite ein unterschiedliches Profil auf. Auf etwa einem Drittel der Breite ist die Steuerscheibe - mit Ausnahme der Kerbe 8 - kreisförmig, wie die Stege 23 und 24 verdeutlichen. Auf der restlichen Breite der Steuerscheibe sind die Ausnehmung 12 und seitlich der Kerbe 8 eine Abflachung 25 vorgesehen.

Auf den kreisförmigen Stegen 24 und 25 wird - wie aus Fig. 3 ersichtlich-die Spitze des Hebels 10 geführt und auf dem Boden der Ausnehmung 12 und der Abflachung 25 gleiten die Verdickungen 21 der Stife 20.

Die Steuerscheiben 7 sind - wie in Fig. 5 zu erkennen ist - ringförmig ausgebildet. Sie sind - wie an sich bekannt - auf den Hohlachsen der Zahnräder des Differenzengetriebes zwar festgespannt, aber nach Überwindung einer bestimmten Kraft in der Art einer Rutschkupplung in Umfangsrichtung verdrehbar. Das Festspannen der Steuerscheiben wird durch eine - in Fig. 5 nicht gezeigte - Blattfeder bewirkt, welche in den Nischen 26 eingespannt ist.

Die Seitenansicht der Steuerscheibe 7 in Fig. 5 entspricht der Draufsicht auf das Steuerscheibenpaar in Richtung des Pfeiles 27 in Fig. 6. Fig. 6 verdeutlicht, daß die Steuerscheiben eines Steuerscheibenpaares spiegelbildlich gleich sind.

Die in Fig. 7 gezeigte Steuerscheibe 7 entspricht im wesentlichen der Steuerscheibe 7 in Fig. 5. Es ist jedoch zu erkennen, daß die Ausnehmung 12 im Uhrzeigersinn verläuft. Bei der Steuerscheibe 7 in Fig. 7 handelt es sich um die zur Steuerscheibe 7 in Fig. 5 äquivalente Steuerscheibe des zweiten Steuerscheibenpaares zur Einstellung des Abschaltpunktes in der anderen Endlage der Jalousie.

Fig. 8 verdeutlicht in einem Ausführungsbeispiel die konstruktive Ausgestaltung der Abschaltvorrichtung, welche auf der Grundplatte 28 angeordnet ist. Es ist eine Steuerscheibe 7 mit der Ausnehmung 12 zu erkennen. Wegen des Ausschnittes in der Abdeckscheibe 29 ist die Blattfeder 30 zu erkennen, mit welcher die Steuerscheibe auf der Hohlwelle 31 festgespannt ist. Außerdem sind der Schalter 6 mit dem Schaltarm 9 und der Hebel 10 zu erkennen.

In Fig. 9 ist der Aufbau des an sich bekannten, die Steuerscheibenpaare antreibenden Differenzengetriebes mit den Zahnrädern 32, 33 und 34 zu erkennen. Die Zahnräder weisen Hohlwellen-Fortsätze auf - auf welchen - wie bereits erwähnt - die Steuerscheiben 7 festgespannt sind.

Fig. 10 zeigt die Draufsicht auf die Unterseite der Schaltvorrichtung ohne Gehäuse 1, so daß die nebeneinander liegenden Schieber 15 zu erkennen sind.

## Patentansprüche

1. Schaltvorrichtung für wenigstens eine Endlage einer elektromotorisch angetriebenen Jalousie mit wenigstens einem Paar von einem Motor über ein Untersetzungsgetriebe und ein Differenzengetriebe unterschiedlich schnell angetriebener, am Umfang eine Schaltkerbe (8) aufweisender kreisförmiger Steuerscheiben (7), die mit einem in die Schaltkerbe (8) eingreifenden Schalthebel (10) eines elektrischen Schalters (6) zusammenwirken, wobei eine von außen an die Steuerscheiben (7) anstellbare und dabei den Umfang der Steuerscheiben (7) eingreifbare Blockiervorrichtung vorgesehen ist und jede Steuerscheibe (7) aus zwei in der Breite unterschiedlich profilierten Umfangszonen besteht, wobei eine erste Umfangszone mit Ausnahme der Schaltkerbe (8) einen kreisförmigen Umfang aufweist,
**dadurch gekennzeichnet, dass**
eine zweite Umfangszone eine sich über einen Umfangsbereich erstreckende, sich stetig vertiefende in einer Hinterschneidung (13) endende Ausnehmung (12) und eine Abflachung (25) im Bereich der Schaltkerbe (8) besitzt und
dass in einem Gehäuse (1) ein in Richtung der Steuerscheiben (7) gegen Federkraft verstellbarer Schieber (15) vorgesehen ist, welcher auf der einen Seite einen an den Schalthebel (10) anstellbaren Arm (18) und auf der anderen Seite einen rechteckförmigen Körper (19) besitzt, in der nebeneinander axial gegen Federkraft bewegliche Stifte (20) mit einer Verdickung (21) am Ende zugeordnet sind, wobei die Verdickung (21) in der Hinter Schneidung (13) einrasten kann.

2. Schaltvorrichtung nach Anspruch 1, dadurch gekennzeichnet, dass der Arm (18) und der rechteckigförmige Körper (19) des Schiebers miteinander verbunden sind, und ihr unteres Ende durch eine Öffnung (3, 4) im Gehäuse (1) des Motors zugänglich ist.

3. Schaltvorrichtung nach Anspruch 1, dadurch gekennzeichnet, dass zur Betätigung des elektrischen Schalters (6) mit einem Schaltarm (9) der mit diesem im Kontakt stehender, um eine Achse (11) schwenkbarer
Schalthebel (10) vorgesehen ist.

4. Schaltvorrichtung nach Anspruch 1, dadurch gekennzeichnet, dass die Steuerscheiben (7) auf den mit den Zahnrädern (32, 33, 34) des Planetengetriebes verbundenen Hohlwellenstümpfen mittels einer
Blattfeder (30) drehbar festgespannt sind.

5. Schaltvorrichtung nach den Ansprüchen 1 und 4, dadurch gekennzeichnet, dass die Ausnehmungen (12) des Paares Steuerscheiben (7) für die gleiche Endlage parallel zueinander in die gleiche Drehrichtung verlaufen.

6. Schaltvorrichtung nach den Ansprüchen 1 und 4, dadurch gekennzeichnet, dass die Ausnehmungen des Paares Steuerscheiben (7) für unterschiedliche Endlagen in unterschiedliche Richtungen verlaufen.

## Claims

1. Switching device for at least one end position of a Venetian blind that is driven by an electric motor, with at least one pair of circular disc cams (7) which are driven at different speeds by a motor via a reduction gear mechanism and a differential gear mechanism, which exhibit a switching notch (8) on the periphery and which interact with a switching lever (10) of an electrical switch (6) engaging the switching notch (8), whereby a blocking device is provided which is capable of being positioned against the disc cams (7) from outside and at the same time is capable of engaging the periphery of the disc cams (7), and each disc cam (7) consists of two peripheral zones which are variably profiled widthwise, whereby a first peripheral zone, with the exception of the switching notch (8), exhibits a circular periphery,
characterised in that
a second peripheral zone has a recess (12) extending over a peripheral region, steadily deepening and terminating in an undercut (13), and a flattened portion (25) in the region of the switching notch (8) and
in that a slide (15) which is capable of being adjusted in the direction of the disc cams (7) contrary to spring force is provided in a housing (1), said slide having on one side an arm (18) which is capable of being positioned against the switching lever (10) and having on the other side a rectangular body (19) in which pegs (20) with a thickened portion (21) at the end are assigned which are capable of being moved axially side by side contrary to spring force, whereby the thickened portion (21) is able to latch in the undercut (13).

2. Switching device according to Claim 1, characterised in that the arm (18) and the rectangular body (19) of the slide are connected to one another and their lower end is accessible through an opening (3, 4) in the housing (1) of the motor.

3. Switching device according to Claim 1, characterised in that with a view to actuating the electrical switch (6) with a switching arm (9) the switching lever (10) is provided which is in contact with said switching arm and which is capable of pivoting about an axis (11) .

4. Switching device according to Claim 1, characterised in that the disc cams (7) are clamped in rotatable manner by means of a leaf spring (30) on the hollowshaft butts which are connected to the gearwheels (32, 33, 34) of the epicyclic gear mechanism.

5. Switching device according to Claims 1 and 4, characterised in that the recesses (12) of the pair of disc cams (7) for the same end position extend parallel to one another in the same direction of rotation.

6. Switching device according to Claims 1 and 4, characterised in that the recesses of the pair of disc cams (7) for different end positions extend in different directions.

## Revendications

1. Dispositif de réglage d'au moins une position de fin de course d'un store vénitien actionné par un moteur électrique, comprenant au moins une paire de disques de commande (7) circulaires, munis sur la périphérie d'une encoche de couplage (8) et actionnés à vitesse différente par un moteur, par l'intermédiaire d'un démultiplicateur et d'un engrenage différentiel, lesquels disques de commande coopèrent avec un levier de commande (10) entrant en prise avec l'encoche de couplage (8) et réalisé sur un commutateur électrique (6), un dispositif de blocage étant prévu, lequel peut entrer en contact par l'extérieur avec les disques de commande (7) et, à cet effet, entrer en prise avec la périphérie des disques de commande (7), et chaque disque de commande (7) étant formé par deux zones périphériques présentant un profil différent sur la largeur, une première zone périphérique, à l'exception de l'encoche de couplage (8), présentant une périphérie circulaire, caractérisé en ce que
une deuxième zone périphérique comporte un évidement (12), qui s'étend sur une partie de la périphérie et qui se creuse progressivement et se termine par une contre-dépouille (13), et un méplat (25) dans la zone de l'encoche de couplage (8), et en ce qu'il est prévu, dans un boîtier (1), une coulisse (15) qui peut se déplacer en direction des disques de commande (7) à l'encontre de la force d'un ressort, laquelle coulisse comporte sur un côté un bras (18), qui peut venir en appui contre le levier de commande (10), et sur l'autre côté un corps rectangulaire (19), dans lequel sont logées des goupilles (20) juxtaposées, qui sont munies d'un renflement (21) sur l'extrémité et peuvent se déplacer dans le sens axial à l'encontre de la force d'un ressort, le renflement (21) pouvant entrer en prise avec la contre-dépouille (13).

2. Dispositif de réglage selon la revendication 1, caractérisé en ce que le bras (18) et le corps rectangulaire (19) de la coulisse (15) sont assemblés l'un à l'autre, et leur extrémité inférieure est accessible par un orifice (3, 4) réalisé dans le boîtier (1) du moteur.

3. Dispositif de réglage selon la revendication 1, caractérisé en ce que, pour actionner le commutateur électrique (6) muni d'un bras de commande (9), il est prévu le levier de commande (10) qui est en contact avec celui-ci et qui peut pivoter autour d'un axe (11).

4. Dispositif de réglage selon la revendication 1, caractérisé en ce que les disques de commande (7) sont fixés à l'aide d'un ressort à lames (30) de manière à pouvoir pivoter sur les prolongements des arbres creux reliés aux roues dentées (32, 33, 34) de l'engrenage planétaire.

5. Dispositif de réglage selon les revendications 1 et 4, caractérisé en ce que les évidements (12) des disques de commande (7) appariés, destinés à la même position de fin de course, s'étendent parallèlement l'un à l'autre dans le même sens de rotation.

6. Dispositif de réglage selon les revendications 1 et 4, caractérisé en ce que les évidements des disques de commande (7) appariés, destinés à différentes positions de fin de course, s'étendent dans des sens différents.
